# EUROPÄISCHE PATENTSCHRIFT

(11) **EP 3 927 539 B1**
(45) Veröffentlichungstag und Bekanntmachung des Hinweises auf die Patenterteilung: **28.08.2024**
(21) Anmeldenummer: 20710032.2
(22) Anmeldetag: 08.02.2020
(51) Int. Cl.: B30B 15/04, B21J 13/04, B30B 15/28

(54) **SYSTEM EINES GESTELLS FÜR PRESSEN**
SYSTEM OF A FRAME FOR PRESSES
SYSTÈME D'UN CADRE POUR PRESSES

(30) Priorität: 23.02.2019 DE 102019001285
(43) Veröffentlichungstag der Anmeldung: 29.12.2021
(73) Patentinhaber: Aida Europe GmbH, 88250 Weingarten (DE)
(72) Erfinder: SPIESSHOFER, Thomas, 88250 Weingarten (DE); PFOHL, Anett, 88250 Weingarten (DE); LENDLER, Anton, 88250 Weingarten (DE); WEBER, Elmar, 88250 Weingarten (DE)
(74) Vertreter: Nowack, Linda
(86) Internationale Anmeldenummer: PCT/DE2020/100083
(87) Internationale Veröffentlichungsnummer: WO 2020/169146

(56) Entgegenhaltungen:
- CN-Y- 201 264 376
- DE-A1- 19 704 776
- DE-A1- 2 258 655
- DE-A1- 4 239 641
- DE-C- 919 031
- JP-A- 2000 343 297
- JP-A- 2003 230 993
- JP-A- 2016 022 526
- JP-A- H10 314 996
- JP-B1- 6 013 546
- JP-U- S6 118 811

## Beschreibung

### Technisches Gebiet

Die Erfindung betrifft ein System eines teilbaren Gestells für Pressen und danach ausgeführte Pressengestelle, wobei das jeweilige Pressengestell Seitenständer und Kopfstück als obere Querverbindung sowie Pressentisch als untere Querverbindung umfasst, welche als Baueinheiten einen statische und dynamische Kräfte aufnehmenden geschlossenen Rahmen für jegliche erforderlichen Funktionen einer Presse wie Antrieb eines Stößels zur Umformung mittels Werkzeugen bilden. Derartige rahmenartige, auch O-förmig genannte Pressengestelle eignen sich für Pressen aller Größen und Arten und unterscheiden sich u.a. nach ihrer Bauart als Zweiständer- und Säulenbauform mit vier Ständern oder bei Mehrstößelpressen wie "zwei plus zwei mal Anzahl der Stößel"-Ständern.

Ferner betrifft die Erfindung ein Rechenprogramm und eine Steuer- und Regeleinrichtung für das System des Pressengestells.

### Stand der Technik

DE 102013108299 B4 beschreibt ein Pressengestell nebst Verfahren zum Montieren desselben sowie eine Presse. Insbesondere für eine Schmiedepresse umfasst dieses Pressengestell einen Oberholm, auch Kopfstück benannt, und einen Unterholm als eine untere Querverbindung mit zwischen Oberholm und Unterholm angeordneten Seitenständern. Oberholm und Unterholm sind unter Zwischenschaltung der Seitenständer mit Zugankern gegeneinander verspannt.

Die Entwicklung solcher O-förmigen Pressengestelle ist vom einteiligen Gestell aus Guß zu einem mehrteiligen aus geschweißten Baugruppen verfolgbar. Jene Pressengestelle wurden einerseits bereits horizontal teilbar ausgeführt, um die im ursprünglich gegossenen Rahmen festigkeits- und spannungsmäßig kritischen Übergänge (Radien) zwischen Kopfstück (Oberholm) und Seitenständer (seitliche Säulen) umgehen zu können. Andererseits wurden seinerzeitige Monoblockgestelle aus Gusswerkstoff dann schon mit Zugankern verspannt, wenn die Materialeigenschaften des Gusswerkstoffes wie z.B. im Hinblick auf die primär zu erreichende Steifigkeit der Presse auszugleichen und/oder zu verbessern waren.

Derartige oder ähnlich konstruierte Pressengestelle haben insbesondere bei Umform-, Schneid- oder Stanzpressen rotatorische oder translatorische Antriebe für Hubbewegungen ausführende, mit oberen Werkzeugen ausgestattete und gegen untere Werkzeuge aufweisende Tische wirkende Stößel aufzunehmen.

Als besagte Rahmen sind die Pressengestelle entsprechend den komplex wirkenden Kräften auszulegen. Das betrifft alle Pressengestelle, wie sie für die Gattungen Einzelpresse, Transferpressen, Pressensstrassen, Mehrstößelpressen, Stufenpressen verwendet werden.

Zur Aufnahme dieser komplex wirkenden Kräfte haben sich solche Pressengestell-Konstruktionen herausgebildet, bei denen besagte Seitenständer, zwischengefügt gegen die obere (wie z.B. das Kopfstück) sowie die untere Querverbindung (wie z.B.den Pressentisch) mit Zugankern vorgespannt sind.

Um die durch den Arbeitsdruck auf den Maschinenkörper wirkenden Kräfte beherrschen zu können, hat sich durchgesetzt, schwere Pressen mit Zugankern auszustatten, wie sie u.a. in DE 1938279 A, DE 2239147 A, DE 2818511 C2, DE 3007975 C2 und EP 262 593 B1 dokumentiert sind.

Dabei sollen besagte Zuganker den Verlust der Vorspannkraft zwischen den einzelnen Bauteilen, infolge der Zugbelastung des Gestells während beispielsweise eines Umformvorgangs verhindern, so z.B. das sogenannte Abheben des Kopfstücks von den Seitenständern.

Bekannterweise kann durch die Einstellung der Vorspannung eine Restklemmkraft der Zugankerverbindung und damit ein Überlastungsschutz eines herkömmlichen Rahmens ausreichend genau definiert werden.

Begründet wird die Verwendung von Zugankern allgemein damit, elastische Formveränderungen wie die Auffederung und Spannungen in Bauteilen des komplex belasteten Maschinensystem zu beeinflussen.

Dabei hat sich eine Erkenntnis herausgeschält, den signifikanten Anteil von Schädigungen durch dynamische Belastungen in einzelnen Bauteilen des Pressengestells begegnen zu müssen.

Schließlich hat sich damit eine Auffassung manifestiert, die Auffederung des Pressengestells durch Zugankervorspannung zu reduzieren.

Dabei überdeckte der hervorgekehrte Effekt, dass die Zugankervorspannung die statische Belastung und die Restklemmkraft beeinflusst, jedoch das Problem, signifikante Kenngrößen über die Genauigkeit der Presse und vorrangig der Auffederung und dynamischen Belastung des Pressengestells zu untersuchen, die ausschlaggebend für die Dauerfestigkeit einer Presse und den betreiberseitigen Gebrauchswert sind.

Der ein Pressengestell entwickelnde Fachmann wie Konstrukteur hat neben den dynamischen und statischen Belastungskriterien auch das Folgende zu berücksichtigen:
▪ Die Konstruktion des Pressengestells ist so vorzusehen, dass die funktionswichtigen Teile der Presse, wie Querträger, Seitenständer, Druckpunkte, Zugstangen, Pleuel, Antriebselemente, wie Zahnräder, Lager, Wellen, Achsen und Motoren als ganze oder teilweise vorgefertigte Baueinheiten transportfähig sein müssen.
▪ Die Außenabmessungen ausgewählter Teile müssen auch in üblichen Containermaßen unterbringbar sein, um einen kostengünstigen Transport in Containern weltweit zu ermöglichen.
▪ Die Schweißteile müssen so gestaltet werden, dass sie schweißtechnologisch einfach herstellbar sind und zudem ein Minimum von mechanischen Bearbeitungsvorgängen, wie für Bohrungen und zu fügende Flächen aufweisen, um günstig herstellbar, raumsparend transportierbar und montierbar/demontierbar zu sein.
▪ Realisierung eines ausgewogenen Verhältnisses von Material- bzw. Herstellungskosten zu den elastischen Eigenschaften und der Lebensdauer der Presse.

Insgesamt sind damit auch logistisch aufwändige Bedingungen zu erfüllen, um die schweren, großen und transportkostenintensiven Bauteile vor Ort problemlos montieren und für die Wartung oder Reparatur zeit- und materialsparend demontieren zu können. Außerdem sind solche Bauteile auch kostensparend vorzumontieren.

Die Konstruktion gattungsgemäßer Pressengestelle ist demnach so auszuführen, dass nicht nur die in einer Presse funktionsbestimmenden Teile relevant sind, sondern die Baugruppen des jeweiligen Pressengestells als ganze oder teilweise vormontierte Baueinheiten nach ihrer werkseitigen Fertigung zunächst kostengünstig und raumoptimiert auch weltweit transportiert und sodann bei einem Betreiber vor Ort technologisch günstig zur komplett funktionierenden Presse montiert werden können.

Schließlich bringen die Entwicklung der zu verarbeitenden Werkstücke zu hochfesten Blechen und die gesteigerte Komplexität der Werkzeuge entsprechend neue Anforderungen an die Pressen mit sich.

Nach JP 2000332 500 A wurde zur leichten Montage einer Rahmenstruktur für eine Presse das Folgende vorgeschlagen:
▪ Eine teilbare obere und untere Querverbindung, welche einen Rahmen mit den Kopfstück-Körpern an dessen Enden lösbar verbundenen Teilen und den vertikalen Säulen (Seitenständer) bildet,
▪ im Kopfstück-Körper sind Vorsprünge mit Verbindungsflächen ausgeformt, die zu Aussparungen mit Verbindungsflächen in besagten Teilen passen und den Kraftfluss im Rahmen des Pressengestells während des Betriebs ermöglichen, wobei über Befestigungselemente (Schrauben oder Gewindestangen) die zugehörigen Teile der teilbaren Querverbindung miteinander fixiert und zwischen den Vorsprüngen und Aussparungen ausgleichende Justierstücke angeordnet werden.

Dabei werden die geteilten Seitenständer gegen die obere sowie untere jeweils zwischengefügte und vertikal erweiterte Teilung der Querverbindung mit Zugankern verspannt. Die horizontale Teilung des O-Gestells in den Seitenständern wird in vertikaler Teilung im Kopfstück-Körper erweitert, wodurch sich technologisch und logistisch vorteilhaft kürzere Kopfstück-Körper ergeben.

Untersuchungen zeigen, dass die gemäß obigem Stand der Technik beanstandeten Schädigungen aus dem Pressenbetrieb in Pressengestellen hauptsächlich in den Querverbindungen und Seitenständern, jedoch nicht in den Zugankern auftraten.

Technologisch ist bemerkenswert, dass die Zuganker aus hochwertigen geschmiedeten Materialien hergestellt werden und aufgrund der konstruktiven Gegebenheit (Höhe der oberen Querverbindung plus Höhe der Ständer plus Höhe der unteren Querverbindung plus Höhe von Zugankermuttern) eine erhebliche Länge aufweisen. Folglich entsteht ein spezifisch hoher Aufwand an Material- und Montagekosten. Beim Pressenbetreiber sind hohe Gebäude mit tiefen Kellergruben für die Höhe der Pressen über alles erforderlich.

Hingegen können die Seitenständer des Pressengestells aus weniger wertigen Materialien hergestellt werden, um den schweißtechnischen Herstellungsprozessen und einer dauerhaften Aufnahme der dynamischen Belastung zu genügen.

Das Pressengestell derart nach unterschiedlichen Aspekten analysiert, ist festzustellen:
▪ Zuganker und Seitenständer bestehen zwar aus unterschiedlich wertigem Material, jedoch unterliegen Sie im Pressengestell zwangsläufig der gleichen dynamischen Verformung.
▪ Die Zuganker sind als hochwertige und kostenintensive Bestandteile einer Pressenanlage aufgrund des enormen Beschaffungs- und Montageaufwands auch vor Schädigung durch den Pressenbetrieb zu schützen, demzufolge sind die Zugankerverbindung (gleich einer Dehnschraubenverbindung) des Pressengestells zum Schutz vor Überlastung bzw. eines Abhebens der Bauteile voneinander einerseits mit einer entsprechend hohen Vorspannkraft beziehungsweise Restklemmkraft auszulegen, andererseits sind ergänzend die Querschnittsflächen von Zuganker und Bauteilquerschnitt in einem bestimmten Mindestverhältnis so zu dimensionieren, dass ein Mindestmaterialeinsatz vorgegeben ist, um eine dauerfeste Lösung zu erzielen.
▪ Aufgrund des hohen Gesamtwertes einer Pressenanlage (Presswerk) inklusive der komplexen kundenseitigen Werkzeuge und kostenrelevante Ausfallzeiten im Reparaturfall stehen sowohl Verfügbarkeit und Sicherheit sowie Schutz derselben als auch der Werkzeuge im Vordergrund, demnach
   ∘ das Pressengestell (konservativ manifestiert) durch die Zuganker bedingte Konstruktion überdimensioniert ist und
   ∘ die Vorspannung (= 1,3-fache der Betriebskraft) der Zuganker eine zusätzliche statische Last auf die Ständer bzw. Flächenpressung der Ankermutter auf das Kopfstück bringt.

Insgesamt hat die Fachwelt damit eine Konstruktionspraxis akzeptiert, bei Pressen das statische und dynamische Kräfte aufnehmende Pressengestell aus Seitenständern und Querverbindungen für jegliche erforderlichen Pressenfunktionen sowie Werkzeuge zu einem geschlossenen Rahmen mittels kostenaufwändiger Zugankervorspannungen zu fügen, um den schädigenden Anteilen der dynamischen Belastungen in den Ständern und Querverbindungen zu begegnen.

Im Automobilbau wird angestrebt, bewegte Massen zu verringern, beispielsweise durch den vermehrten Einsatz von Aluminiumwerkstoffen oder auch Faserverbundwerkstoffen.

Alternativ werden nach wie vor Stahlwerkstoffe eingesetzt. Da jedoch nur Gewichtseinsparung mit dünneren Ausgangsmaterialien und damit dünneren Bauteilen einhergeht, muss die Festigkeit des Materials gesteigert werden, um Sicherheits- und Festigkeitsaspekten gerecht zu werden, und zwar durch Verarbeitung von sogenannten hochfesten Blechen.

An Umformmaschinen wie Pressen werden damit erhöhte Anforderungen an Genauigkeitskenngrößen und erforderlichen Presskräften gestellt.

Demzufolge ist die konventionelle Bauweise sowohl im Querschnitt der Zuganker als auch der Querschnitte eines Pressengestells bzw. deren Seitenständer zu verstärken, woraus nachteilige Kostenerhöhungen der Presse resultieren.

Des Weiteren können JP 2005-279 747 A, JP 2003-230 993 A, CN 2 500 469 Y, CN 201 394 915 Y, CN 202 045 910 U, WO 2009/064 500 A1, CN 201 264 376 Y oder DE 103 44 635 A1 herangezogen werden. Außerdem können die Dokumente DE 197 04 776 A1, JP 6 013546 B1, JP 2003 230993 A, JP S61 18811 U, DE 919031C, CN201 264 376 Y, DE 42 39 641 A1 und JP 2016 022526 A herangezogen werden.

Ferner ist in der DE 22 58 655 A1 eine Zweiständerpresse zum Ausschneiden bzw. Ausstanzen von Platinen aus einem Materialband, wie Blechband, usw., bereitgestellt, bei welcher das Kopfstück, die Ständer und der Tisch über Zuganker miteinander verbunden und verspannt sind oder aus einem einteiligen Körper bestehen und zwecks Aufnahme einer seitlich zur Durchlaufrichtung außerhalb der Mitte des Pressenstößels liegenden Schnittkraftresultierenden die Zuganker bzw. Ständer eine unterschiedliche Dimensionierung aufweisen und die Kraftübertragung auf den Stößel über zwei, gegebenenfalls mehr als zwei Pleuel erfolgt. Gekennzeichnet ist die Zweiständerpresse durch die Gemeinsamkeit der Merkmale, daß gleich stark ausgebildete Pleuel derart seitlich außerhalb der Mitte des Pressenstößels angreifen, daß die Pleuelanlenkpunkte symmetrisch zur Schnittkraftresultierenden liegen und die Biegequerschnitte von Kopfstück und Tisch über die tragende Länge sich derart ändern, daß die Auffederung des Kopfstücks an den Pleuelanlenkpunkten gleich ist und für den Tisch hinsichtlich der den Pleuelanlenkpunkten gegenüberliegenden Punkten das gleiche gilt.

### Darstellung der Erfindung

Um das Problem, den höheren Presskräften, geforderten Genauigkeiten und wirtschaftlichen Aspekten gerecht werden zu können, stellt sich die Erfindung die Aufgabe, ein Pressengestell mit beherrschbaren sich aus dem Pressenbetrieb ergebenden Spannungszuständen zu schaffen, deren Bauteile zu einem die dynamisch und statisch wirkenden Kräfte aufnehmenden Rahmen technologisch vorteilhaft fügbar sind, wobei das Pressengestell eine erhöhte Dauerfestigkeit und eine reduzierte elastische vertikale Auffederung nach velz bei optimiertem Materialeinsatz aufweisen soll.

Dabei sollen Teile oder Baugruppen eines jeweiligen Pressengestells als ganze oder teilweise vorgefertigte Baueinheiten nach ihrer Fertigung kostengünstig und raumoptimiert weltweit transportierbar und vor Ort technologisch günstig zur komplett funktionierenden Presse montierbar sein.

Außerdem sollen diesbezügliche aus dem System des Pressengestells resultierende Synergien zu einem Rechenprogramm und einer Steuer- und Regeleinrichtung kreiert werden.

Für die Gesamtsteifigkeit des den Rahmen bildenden Pressengestells ist die Kombination aus Zugankersteifigkeit, Ständersteifigkeit und Steifigkeit der Querverbindungen bedeutend.

Fachmännisch ist dabei die Auffederung als eine markante Genauigkeitskenngröße der Presse näher zu betrachten, da sie die maximale, vertikale und elastische Verformung des Rahmens während des Pressenbetriebes charakterisiert und für die Gesamtsteifigkeit der mittels Zuganker und Schraubenverbindung verspannten Seitenständer kennzeichnend ist.

Besagte Steifigkeit wird über das Elastizitäts-Modul, Höhe der Bauteile und die Größe der wirkenden Querschnitte bestimmt. Hierbei ist zu beachten, dass der gewählte Stahlwerkstoff bereits den höchsten E-Modul von den in Frage kommenden Werkstoffen besitzt und somit keine Steigerung des E-Moduls mehr möglich ist.

Die Bauteilehöhe des Pressengestells ist einerseits funktionell durch die Geometrie des zu fertigenden Werkstückes, andererseits physikalisch bedingt durch die notwendigen Abmessungen der Bauteile zur Beherrschung und Aufnahme der wirkenden Kräfte bestimmt.

Um die elastischen Eigenschaften des Pressengestells zu verbessern, bleibt somit den Konstrukteuren nur die Möglichkeit, über Materialeinsatz, die Dimensionierung der Querschnitte und den damit verbundenen Kosten Einfluß zu nehmen.

Entsprechend den eingangs angegebenen unterschiedlichen Pressengattungen sollen zum Verständnis der Erfindung folgende Anordnungen von Rahmen in einem Pressengestell unterschieden werden:
▪ Ein einziger zu einem Pressengestell aus zwei Seitenständern und einer oberen sowie einer unteren Querverbindung gefügter Rahmen, so z.B. für eine Einzelpresse;
▪ mehrere parallel hintereinander angeordnete Rahmen, je Rahmen aus zwei Seitenständern mit oberer sowie unterer Querverbindung gefügt, woraus ein Pressengestell aus mindestens vier Seitenständern oder wie bei Mehrstößelpressen aus "zwei plus zwei mal Anzahl der Stößel"-Seitenständern resultiert;
▪ mehre in Reihe angeordnete Rahmen, so dass ein Pressengestell Anordnungen ab mindestes drei Seitenständer umfasst, die mit oberen sowie mit unteren Querverbindungen gefügt sind.

Erfindungsgemäß wird nach dem unabhängigen Anspruch ein System eines Gestells für Pressen, welches Seitenständer, eine obere Querverbindung mit Kopfstück und eine untere Querverbindung mit Pressentisch aufweisende Baueinheiten umfasst und einen statische und dynamische Kräfte der Pressen aufnehmenden geschlossenen und lösbar gefügten Rahmen bildet, geschaffen, bei dem
a) die Seitenständer mit einer optimal bestimmbaren Länge herstellbar und lateral oder longitudinal anschlagbar an die Querverbindungen mittels kraftschlüssiger oder kraft - und formschlüssiger Fügegeometrien/-flächen und lösbaren Verbindungsmitteln ohne Zuganker fügbar sind,
b) die Seitenständer unter einer Betriebskraft wie Kraft der Pressen auf Zug beansprucht werden,
c) die Seitenständer in ihrem Aufbau derart gestaltet sind, dass sie sich unter asymmetrisch in die Seitenständer eingeleiteter Betriebskraft symmetrisch verformen
d) und den wirkenden Pressenkräften entsprechende, differenzierte Querschnittsbereiche aufweisen, so dass das Pressengestell eine reduzierte vertikale Auffederung gegenüber einem mittels Zugankerverspannung gefügtem Pressengestell aufweist.

Entsprechend diesem System ist hervorzuheben, dass durch die symmetrische Verformbarkeit, nach asymmetrisch in die Seitenständer eingeleiteter Betriebskraft, den wirkenden Pressenkräften entsprechende, differenzierte Querschnittsbereiche geschaffen werden können und somit das Pressengestell eine reduzierte vertikale Auffederung erfährt.

Gegenüber dem oben analysierten Stand der Technik, also den mittels Zugankerverspannung gefügten Pressengestellen, ist dies in baulich-funktionaler Hinsicht neu und erfinderisch, da bisher
▪ das System des den Rahmen bildenden Pressengestells die Kombination aus Zugankersteifigkeit, Ständersteifigkeit und Steifigkeit der Querverbindungen mit hohem Auffederungsverhalten umfasste oder - in anderer Betrachtung -
▪ die dem Stand der Technik geschuldete ungünstige Verteilung der dynamischen Last auf herkömmliche Zuganker und Seitenständer die Zuganker mindestens zu höher wertigerem Material verpflichtete,

Einheitlich zur Aufgabe, aber nicht beansprucht, nämlich das Pressengestell bei erhöhter Dauerfestigkeit mit einer reduzierten elastischen vertikalen Auffederung bei optimiertem Materialeinsatz auszustatten, wird alternativ ein System eines Gestells für Pressen, welches Seitenständer, eine obere Querverbindung mit Kopfstück und eine untere Querverbindung mit Pressentisch aufweisende Baueinheiten umfasst und einen statische und dynamische Kräfte der Pressen aufnehmenden geschlossenen und lösbar gefügten Rahmen bildet, geschaffen, bei dem die reduzierte vertikale Auffederung gemäß der Beziehung v2≤1/n*v1 auslegbar ist, wobei n=(s+k)/(s+1) gilt und für
- v1 = eine vertikale Auffederung eines verspannten Systems unter Einwirkung von Fp1,
- v2 = die vertikale Auffederung des erfindungsgemäßen Systems unter Einwirkung von Fp2
- n = ein Vorteilsfaktor
- s = ein Steifigkeitsverhältnis
- k = ein Kostenfaktor
stehen.

Diesem System liegt die tiefergehende Überlegung zugrunde, wonach ein technischökonomischer (Vorteils-)Faktor aus einem Kostenfaktor und einem Steifigkeitsverhältnis betrachtet und Beziehungen zum Auffederungsverhalten untersucht wurden, was im Hinblick auf das erfinderisch-technische Ergebnis oder des baulich-funktionalen Zusammenhangs unten näher erläutert wird.

Das System wird durch die Merkmale der abhängigen Ansprüche baulich ausgeführt.

Folgende analytische Betrachtungen sind maßgebend, um das Pressengestell mit zugankerlosen Seitenständern erfindungsgemäß ausführen zu können:
Unter Presskraft erfahren alle im Eingriff befindlichen Teile des Pressengestells eine Verformung, insbesondere wirken aufgrund einer Durchbiegung von Tisch, Stößel und Kopfstück asymmetrische Kräfte in die Seitenständer, die sich somit tendenziell in Richtung Werkzeug (Mitte) verformen und einen sogenannten Sanduhreneffekt bilden.

In der Auslegung einer Presse werden deshalb die direkt mit einem Werkzeug korrespondierenden Bauteile Stößel und Tisch in ihrer Steifigkeit gezielt dimensioniert, um üblichen Durchbiegungswerten von beispielsweise 0,125 mm/Meter Aufspannfläche im Stößel und Tisch zu gewährleisten. Das Kopfstück hingegen wird auf eine zulässige Spannung hin dimensioniert und verformt sich stärker als der Tisch. Daraus resultiert konstruktionsbedingt eine Asymmetrie in der Presse.

Mit dem erfindungsgemäßen System wird diesem Effekt durch eine angepasste Auslegung der verwendeten Materialquerschnitte im Seitenständer entgegengewirkt. Dadurch können unter Presskraft stehende Ständer derart beeinflusst werden, dass sie sich weniger oder symmetrischer verformen als es der klassische Pressenbau zulässt.

Bei außermittigen Belastungen werden Paare von Seitenständern ungleichmäßig belastet, weil z.B. einlaufseitig höhere Presskräfte als auslaufseitig auftreten. Die einlaufseitigen Seitenständer verformen sich stärker als die auslaufseitigen. Speziell bei Stufenpressen ist dieser Effekt produktionsbedingt vorgegeben. Durch diese Asymmetrie erfordert das Werkzeug eine entsprechend aufwändige Einarbeitung verbunden mit erhöhtem Werkzeugverschleiß, wobei auch eine an den Seitenständern angeordnete Stößelführung, die konstruktiv parallel und mit kleinem Führungsspiel vorgegeben ist, diesen Belastungen ausgesetzt ist. Durch gezielte asymmetrische Dimensionierung der Seitenständer kann auf deren Steifigkeit Einfluss genommen werden, um jeglichen nachteiligen Effekten entgegenzuwirken.

Alternativ dazu sind auch veränderbare Querschnitte des Seitenständers durch zusätzliche aktivierbare Bauteile wie z.B. Verspannungselemente ausführbar, um die Steifigkeit und asymmetrische Dimensionierung des Pressengestells an unterschiedliche Einsatzbereiche von Werkzeugen mit entsprechend unterschiedlichen Anforderungen anzupassen.

Dabei soll auch die Stößelführung möglichst parallel (symmetrisch) mit möglichst kleinem Führungsspiel beibehalten bleiben, um eine hohe Qualität der zu fertigenden Teile wie Werkstücke eine hohe Standzeit der Werkzeuge sowie einen geringen Verschleiß der derselben zu sichern.

Zusätzlich wird durch eine mögliche asymmetrische Gestaltung der Ständer bei außermittiger Betriebskraft eine gleichmäßigere Lastverteilung, also homogenere Spannungszustände in den Ständern bewirkt, die eine höhere Dauerfestigkeit der Seitenständer zur Folge hat.

Angestrebt wird, eine asymmetrische Verformung der Seitenständer (zueinander) unter Betriebskraft insbesondere durch außermittig wirkende Betriebskraft zu vermeiden. Die Seitenständer führen mit angeschlagenen Führungsleisten den Lauf des Stößels

(Stößelführung), um einer Schrägstellung wie Kippung des Stößels und damit des Oberwerkzeuges entgegenzuwirken.

Das durch eine optimal geänderte geometrische Teilung des Pressengestells und ohne Verspannung durch Zuganker geprägte jeweilige System wird in konstruktiven Besonderheiten und Einzelheiten eines Pressengestell nach den abhängigen Ansprüchen vielfach ausbaufähig.

Demnach entfallen teure Bauteile, die nicht nur in der Beschaffung, sondern auch in der Herstellung, Montage sowie im Transport hohe Kosten bewirken. Somit kann das jeweilige erfindungsgemäße System bei gleichem Kapitaleinsatz zu herkömmlichen Konstruktionen durch Optimierung der Blechdicke in den Seitenständern und Bauteilen des Pressengestells und den technischen Effekt einer geringeren elastischen Verformung - wie speziell die vertikale Auffederung - überraschen. Vorteilhaft auswirkend sind geringere Spannungsamplituden, die wiederum in den geschweißten Bauteilen die Schweißnahtspannung reduziert. Neben dem vorteilhaften Gebrauch der Presse ist damit auch eine längere Lebensdauer der Schweißteile verbunden.

Auch ergibt sich vorteilhaft, dass bei vergleichbarer Größe des Einbauraumes für die Werkzeuge und der funktionalen Arbeitsbereiche und mit vergleichbarem Gesamtmaterialeinsatz die Außenabmessungen der Pressen als Gestellkonstruktion ohne Zuganker verkleinert werden können. Des Weiteren werden dadurch Größenabmessungen und Gewichte von Baugruppen wie die Querverbindungen begrenzbar bzw. reduzierbar, so dass technologische Bearbeitungen (Spannungsfreiglühen) sowie logistische Operationen durch Transportsysteme kostengünstiger und raumnutzend (Kräne, Brücken, Straßen) ausführbar werden.

Die erfindungsgemäß bewirkte höhere Gesamtsteifigkeit der Pressen in vertikaler (durch Optimierung der Ständerquerschnitte) als auch horizontaler Richtung, verstärkt durch den Einsatz von Quer- und Längstraversen, wirkt sich vorteilhaft auf die Stößelführung aus, sodass interne Führungen im Werkzeug ggf. entfallen können.

In ähnlicher Weise kann auch ein Effekt auf das Stößelführungsspiel während der Wirkzeit einer maximalen Betriebskraft auftreten. Bei herkömmlichen Pressen findet die Entlastung der Ständer während des Umformprozesses statt und die Ständer verformen sich in undefinierter Richtung mit undefiniertem Betrag. Bei zugankerlosen Pressen tendieren die Ständer durch die Zugbelastung während des Umformprozesses zur Werkzeugmitte hin und bewirken eine Reduzierung des Führungsspiels, was ggf. eine interne Führung im Werkzeug erübrigt.

Die erfindungsgemäß ausgeführten zugankerlosen Pressengestelle ermöglichen diverse neue konstruktive Möglichkeiten bei der Aufstellung der Pressenanlage. Durch den Wegfall der Ankermuttern an der unteren Querverbindung, können z.B. die Federelemente der schwingungsisolierten Aufstellung schwingungstechnisch optimiert platziert werden.

Durch die Verlängerung der Seitenständer nach unten, kann auf die betonierten Fundamenstützen im Keller verzichtet werden, d.h. das Gestell steht schwingungsisoliert mit Federelementen direkt auf dem Fundamentboden einer Pressengrube.

Mit der Erfindung kann in ein Rechenprogramm zur konstruktiven Ausgestaltung
a) der herzustellenden und mittels kraftschlüssiger oder kraft - und formschlüssiger Fügegeometrien und lösbarer Verbindungsmittel ohne Zugankerverspannung anzuschlagenden Seitenständer an die Querverbindungen oder
b) der unter einer Betriebskraft der Pressen auf Zug zu beanspruchenden Seitenständer oder
c) des mit einer reduzierten vertikalen Auffederung auszulegenden Pressengestells ein Programmschritt zur Bestimmung der reduzierten vertikalen Auffederung v integriert werden.

Die Erfindung umfasst schließlich eine Steuer- und Regeleinrichtung für das System, womit von einem im System korrespondierenden Messmittel aufgenommene Daten der Belastungen in einem Rechner auswertet und Daten für steuer-/ regeltechnische Maßnahmen zum elastischen Verhalten von Baueinheiten des Pressengestells, insbesondere zur aktiven Verspannung steifigkeitsrelevanter Querschnitte der Seitenständer mittels aktivierbarer Spannelemente eingeleitet werden.

### Kurze Beschreibung der Zeichnungen

Es zeigen
- **Fig. 1a**: ein Kraft-/Verformungsdiagramm (Verspannungsdiagramm), das die elastischen Formänderungen und dynamischen Belastungen von miteinander verspannten Zuganker und Seitenständer darstellt,
- **Fig. 1b**: ein Kraft/Verformungsdiagramm, das die elastische Formveränderung und damit dynamische Belastung im Seitenständer ohne Zuganker darstellt,
- **Fig. 2**: das der Fig. 1b) entsprechende konstruktive Prinzip des erfindungsgemäßen Pressengestells ohne Zuganker, wobei hier ein kleineres Transportmaß b zu einer herkömmlichen Ausführung nach Fig. 3 entnehmbar ist,
- **Fig. 3**: ein Pressengestell nach dem Stand der Technik,
- **Fig. 4**: Einzelheiten betreffend Fügegeometrien/-flächen und lösbare Verbindungsmittel sowie Aufnahme von Funktionsbaugruppen,
- **Fig. 5**: ein Schema Verformung (Sanduhreneffekt),
- **Fig. 6**: Ausführung des erfindungsgemäßen Pressengestells mit longitudinal angeschlagenen Seitenständern.

### Wege zur Ausführung der Erfindung

Zur Verdeutlichung des erfindungsgemäßen Systems gegenüber dem eingangs analysierten Stand der Technik zeigt **Fig. 1a** zunächst ein Diagramm des elastischen Verhaltens eines konventionell zugankerverspannten Pressengestells 1 gemäß **Fig. 3**, aus dem sich eine nicht bezeichnete Gesamtsteifigkeit ableitet, die eine vertikale Auffederung v1 bewirkt. Das Diagramm entspricht einem klassischen Schraubenverspannungsdiagramm und zeigt die Wirkungsverknüpfung einer vorgespannten Schraube, hier mit tie rod analog einem Zuganker 6 (**Fig. 3**) benannt im Pressengestell 1. Darin soll dem Fachmann (am Beispiel der Presskraftverteilung auf vier Seitenständer) die Verteilung der dynamischen Last auf herkömmliche Zuganker 6 und Seitenständer 2 (upright) veranschaulichen. Im Diagramm bezeichnen:
F = Kraft in N
Fp1 = Presskraft
v = Auffederung in mm (nach DIN 55189 als elastische vertikale Auffederung velz = elastische Verlagerung in z-Richtung)
v1 = vertikale Auffederung des verspannten Systems unter Einwirkung von Fp1
vt = Auffederung tie rod aufgrund Vorspannung
vu = Auffederung upright aufgrund Vorspannung
s = Steifigkeitsverhältnis Ständer zu Zuganker

Hierbei ist das in der Pressentechnik übliche Steifigkeitsverhältnis s von Seitenständer 2 (upright) und Zuganker 6 (tie rod) von beispielsweise 1,5: 1 zugrunde gelegt. Somit erfahren Zuganker 6 den dynamischen Lastanteil und Seitenständer 2 den dynamischen Lastanteil entsprechend diesem Steifigkeitsverhältnis s. Bei einer üblichen Vorspannung aus z.B. 1,3 x Presskraft Fp1 ist die Auffederung v1 entnehmbar.

Das Diagramm verdeutlicht die dem Stand der Technik geschuldete ungünstige Verteilung der dynamischen Last auf herkömmliche Zuganker und Seitenständer dahingehend, dass der bisher aus höher wertigem Material bestehende Zuganker eine geringere dynamische Last als der Seitenständer aufnimmt. Das mit 1,5:1 vorgegebene Steifigkeitsverhältnis s von Seitenständer 2 zu Zuganker 6 bewirkt eine dynamische Lastverteilung von 1,5:1 und verhindert somit eine optimierte Lastaufteilung für Seitenständer. Festigkeitsbedingt bestehen demnach Zuganker 6 gegenüber den Seitenständern 2 aus höherwertigerem/belastbarerem Material.

Die mittels Zuganker 6 erreichte Vorspannung bewirkt nachteilig, dass bei gleichbleibender Presskraft Fp1 unter Einhaltung der vorgegebenen Auffederung v1 lediglich eine sogenannte Restklemmkraft erhöht wird. Wenn eine höhere Presskraft Fp1 erforderlich wird, muss eine entsprechend höhere Auffederung v1 hingenommen werden, welche z.B. den Umformprozess nachteilig beeinflusst.

Konstruktionsbedingt werden in Seitenständern und Querverbindungen wie Kopfstück und Pressentisch Hohlräume/Durchgangslöcher und am Kopfstück und Pressentisch ausreichend dimensionierte Auflageflächen für die Ankermuttern vorgesehen. Eine Verstärkung/Vergrößerung des Durchmessers der Zuganker würde gleichermaßen eine Vergrößerung des Seitenständers bzw. der Außenmaße der Anlage zur Folge haben, so dass materialbedingt sich der zu investierende finanzielle Aufwand nachteilig erhöht.

Diesen Entwicklungstrend kritisierend ist hingegen das erfindungsgemäße System eines Gestells für Pressen nach **Fig. 2****,** **Fig. 5** oder **Fig. 6**, welches als Pressengestell 1 mit Seitenständer 2, eine obere Querverbindung mit Kopfstück 3 und eine untere Querverbindung 4 mit Pressentisch aufweisende Baueinheiten umfasst und einen statische und dynamische Kräfte der Pressen aufnehmenden geschlossenen und lösbar gefügten Rahmen bildet, derart ausgeführt, dass
a) die Seitenständer 2 mit einer Länge L als Baueinheit hergestellt und lateral oder longitudinal an die Querverbindungen 3, 4 angeschlagen, mittels kraftschlüssiger oder kraft - und formschlüssiger Fügegeometrien 5 und lösbaren Verbindungsmitteln 5.1 ohne Zuganker gefügt werden,
b) die Seitenständer 2 unter einer Betriebskraft Fp der Presse auf Zug beansprucht ausgelegt sind und
c) das Pressengestell 1 eine reduzierte vertikale Auffederung v2 gegenüber einem mittels Zugankerverspannung 6 gefügtem Pressengestell (1) aufweist.

Dieses System basiert auf tiefergehende Überlegungen komplexer Natur, wonach eine Beziehung aus einem Faktor n = (s+k) / (s+1) geschaffen wurde, der ein
▪ ein Kostenfaktor k = Kilopreis Zuganker / Kilopreis Ständer (in der Praxis k>2) sowie
▪ das Steifigkeitsverhältnis s = Ständersteifigkeit / Zugankersteifigkeit (in der Praxis s=1,5)
zugrunde gelegt wird.

Aus dieser kombinierten und quasi ökonomisch-technisch verschmelzenden Betrachtung dieser Kennziffern "k" und "s" und bei gleichem zu investierendem finanziellem Aufwand zu herkömmlicher Bauart sind im Diagramm gemäß **Fig. 1b** die erfindungsgemäß
▪ reduzierte vertikale Auffederung v2≤1/n*v1, wobei n=(s+k)/(s+1) gilt,
   und
▪ in diesem Fall erhöhte Betriebskraft von Fp2=n*Fp1
dargestellt, wobei beispielsweise k=2 und s=1,5 die 1,4-fache Steifigkeit (bzw. 1/1,4 fache Auffederung) oder 1,4-fache Betriebskraft ermöglichen.

Im Diagramm bezeichnen (vergleichsweise zu Fig. 1a):
F = Kraft in N
Fp2 = Presskraft im erfindungsgemäßen Pressengestell
v = Auffederung in mm (nach DIN 55189 als elastische vertikale Auffederung velz = elastische Verlagerung in z-Richtung)
v2 = vertikale Auffederung unter Einwirkung von Fp2
s = Steifigkeitsverhältnis

**Fig. 1b** veranschaulicht damit die dynamische Lastverteilung auf die Seitenständer nach dem erfindungsgemäßen System ohne den Einsatz von Zugankern bei einer überraschenden Auffederung v2, woraus erst die neuen und vorteilhaften konstruktiven Ausbildungen im Pressengestell realisierbar werden und die Seitenständer 2 die durch die Presskraft Fp2 bedingte komplette dynamische Last aufnehmen können.

In **Fig. 2** ist das der Fig. 1b) entsprechende konstruktive Schema des erfindungsgemäßen Pressengestells 1 mit der Höhe L der Seitenständer 2 als vorteilhafte Höhe über alles, oberer Querverbindung wie Kopfstück 3, unterer Querverbindung wie Pressentisch 4, Fügegeometrien 5, lösbaren Verbindungsmitteln 5.1 und Fügemitteln 5.2 und auch mit einem erfindungsrelevanten, vorteilhaften kleineren Transportmaß b zum Endmontagemaß B dargestellt.

Demgegenüber zeigt **Fig. 3** das Schema einer herkömmlichen Ausführung mit der Höhe L der Seitenständer 2, den diese Höhe nachteilig überragenden Zugankern 6, die die Seitenständer 2 sowie obere Querverbindung wie Kopfstück 3 und untere Querverbindung wie Pressentisch 4 verspannen, und mit einem unvorteilhaften, dem Endmontagemaß B gleichen Transportmaß b.

Dieses System eines Gestells für Pressen weist die charakteristischen Merkmale auf:
▪ eine in ihrem Aufbau asymmetrische Gestaltung der Seitenständer 2 derart, dass sie sich unter asymmetrisch eingeleiteter Betriebskraft symmetrisch zu einander verformen, insbesondere bei der Verwendung von Doppelständern in Mehrstößelpressen (Kompaktsaugerpressen, Stufenpressen), und zwar von unterschiedlichen Presskräften der jeweiligen Stößel unterschiedlich beansprucht;
▪ eine gezielte Dimensionierung der Querschnitte der Seitenständer 2 mittels den wirkenden Presskräften entsprechenden, differenzierten Querschnittsbereichen; Weiterhin wird es durch folgende Besonderheiten vervollkommnet, die einzeln oder kombiniert im Pressengestell 1 konstruktiv ausführbar sind:
   ▪ Eine sich von oberer 3 oder unterer Querverbindung 4 auswirkenden Durchbiegungsstendenz unterschiedlicher Art entgegenwirkende Gestaltung der Seitenständer 2;
   ▪ eine Gestaltung Schaffung steifigkeitsrelevanter Querschnitte in den Seitenständern 2 mittels aktiver Verspannung, um einen zusätzlichen Querschnitt zur Erhöhung der Steifigkeit zu erhalten, gleich dem inneren oder äußeren Querschnitt;
   ▪ eine Auslegung der Seitenständer 2 und Querverbindungen 3, 4 mittels verbindenden kraft- und formschlüssigen Fügegeometrien 5, Fügemitteln 5.2 und lösbaren Verbindungsmitteln 5.1 inklusive einer Überlastsicherung entsprechend den wirkenden Presskräften;
   ▪ der die Querverbindungen 3, 4 mit den Seitenständern 2 und den Fügegeometrien 5 zum Pressengestell 1 verbundene, Formänderungen und die Gesamtheit der Spannungen und Formänderungen des Betriebs einer Presse ohne Zugankerverspannung aufnehmende Rahmen, der mindestens eine Baueinheit oder Transporteinheit für die Aufnahme von Funktions-Baugruppen 7 der Presse im Transport- oder Betriebszustand aufweist;
   ▪ eine dauerfeste Dimensionierung oder Ausbildung mindestens eines Seitenständers 2, und zwar asymmetrisch zu einem der anderen Seitenständer 2, zur
      a) Berücksichtigung außermittig wirkender Betriebskräfte der Presse und Vermeidung von Bauteilschädigungen,
      b) Entgegenwirkung nachteiliger elastischer Formänderungen oder Spieländerungen in einer Stößelführung oder
      c) Optimierung von Mehrstößelpressen;
   ▪ eine abschnittweise Ausführung mindestens eines typischen Querschnitts des Seitenständers 2 in offener oder geschlossener und/oder asymmetrischer Form;
   ▪ eine derartige Ausführung mindestens eines der Seitenständer 2, dass im zugehörigen Kopfstück 3 anordenbare Teile eines Antriebs wie Achsbolzen im Bereich des Seitenständers 2 mit entsprechend offen gestaltetem Querschnitt oder analoger Montageöffnung zur Reduzierung der Länge des Kopfstücks 2 oder der Presse platzierbar sind;
   ▪ eine Bildung mindestens eines Überlastschutzmittels durch die Fügegeometrie 5 oder das Fügemittel 5.2 oder das Verbindungsmittel (5.1).

Die konstruktiven Besonderheiten oder Eigenschaften werden im Pressengestell 1 durch folgende, einzeln oder kombiniert anwendbare Merkmale realisiert oder charakterisiert:
▪ In den Seitenständern 2 oder zwischen diesen und den Querverbindungen 3, 4 sind zum Überlastschutz des Pressengestells 1 und als Sollbruchstellenverbindungen, wie Scherbolzen, elastische formschlüssige Verbindungen oder formschlüssige zylindrische Verbindungen, hydraulische oder vorgespannte mechanische Feder ausführbare und bei Überschreitung einer max. Presskraft Fp nachgebende ausgelegte Überlastschutzmittel angeordnet.
▪ Die form- oder kraftschlüssigen Fügegeometrien 5 oder lösbaren Verbindungsmittel 5.1 sind in Form von
   a) Sollbruchelementen,
   b) elastischen Verbindungen,
   c) hydraulisch vorgespannten Federelementen,
   d) mechanisch vorgespannten Federelementen,
   e) reibschlüssigen Elementen
   ausgebildet.
▪ Das Pressengestell 1 weist einen von der Lage und Gestalt der Fügegeometrien 5 und Verbindungsmittel 5.1 beeinflussten vorteilhaften und positiv auf die Verformung und örtlichen Spannungszustände der Presse einwirkenden Kraftfluß auf.
▪ Das Pressengestell 1 weist eine der Durchbiegung der Querverbindungen 3, 4 entgegenwirkende Ausführung mittels
   ∘ breitenballig gestalteten Passfedern oder
   ∘ Schwalbenschwanzverbindungen, auch mit einseitiger Schräge, oder
   ∘ ein- o. mehrteiliger Keile und Passfedern
   auf.
▪ Das Pressengestell 1 weist sich in ihrer Vorspannkraft selbsttätig nachstellende Verbindungsmittel 5.1 zur Kompensierung von Einlauf - und Setzungserscheinungen in der Verbindung wie Fügegeometrie 5 mittels mindestens einem
   ∘ federbetätigten konischen Spannsystem oder
   ∘ hydraulischen Spannsystem oder
   ∘ federgespannten ein - oder mehrteiligen Keilsystem oder
   ∘ gewichtskraftgespannten System
   auf.
▪ Das Pressengestell 1 ist durch einlaufseitig und auslaufseitig der Presse oder Pressenstufe konstruktiv derart unterschiedlich gestaltete Seitenständer 2 ausgebildet, dass den unterschiedlichen, auch phasenversetzten Stufenkräften entsprechend entgegengewirkt und die Tendenz der (asymmetrischen) Gesamtverformung des Pressengestells 1 unter Betriebskraft reduziert wird.
▪ Das Pressengestell 1 weist eine aufgrund reduzierten Stößelführungsspiels, insbesondere im Wirkbereich der max. Betriebskraft befindliche Ausführung ohne werkzeuginterne Führung auf.
▪ Zur Vermeidung von Passungsrost besitzt das Pressengestell 1 in den Fügegeometrien 5 örtlich oder großflächig eingesetzte Gleitelemente zur gezielten Erzeugung von Relativbewegungen zwischen Seitenständer 2 und Querverbindungen 3, 4.

Weiterhin wird das Pressengestell 1 mit folgenden erfindungsgemäßen Besonderheiten ausführbar:
▪ Jeweils benachbarte Seitenständer 2 sind mit Traversen (längs, quer und diagonal) zur Erhöhung der Gesamtsteifigkeit des Pressengestells 1 verbunden.
▪ Mindestens eine Funktionsbaugruppe 7 ist durch
   ∘ ein Antriebsaggregat für Automation oder
   ∘ ein Fluidaggregat incl. Installation oder
   ∘ eine sensorische Teile-/Werkstücküberwachung oder
   ∘ eine Lichtschranke oder
   ∘ eine Beleuchtungsanlage
   als Quer- und Längstraverse ausführbar.
▪ Die lösbaren Verbindungsmittel 5.1 sind die axial gelagerten Achsbolzen und Bauelemente gegen Herauswandern sichernd montiert.
▪ Bei Bedarf ist mindestens ein hydraulisch, elektromotorisch, pneumatisch, thermisch oder sensorisch aktivierbares Spannelement zu Funktionen oder Einrichtungen wie z.B. zur Überlastsicherung oder zum Stößelgewichtsausgleich wirkverbunden.

Erst durch das erfindungsgemäße System wird ermöglicht, das das Pressengestell 1 auch durch Seitenständer 2 mit zueinander unterschiedlicher Höhe L und/oder durch obere sowie untere Querverbindungen 3, 4 mit zueinander unterschiedlicher Breite b vorteilhaft als lösbar gefügter Rahmen ausbildbar wird.

Damit wird unter der Voraussetzung, wonach also die Seitenständer 2 mit der Länge L lateral oder longitudinal an die Querverbindungen 3, 4 mittels der kraftschlüssigen oder kraft - und formschlüssigen Fügegeometrien 5 und lösbaren Verbindungsmitteln 5.1 anschlagend ohne Zugankerverspannung fügbar sind, ermöglicht, dass für spezielle Fälle und/oder unterschiedliche Pressengattungen, -arten und -anordnungen, so bei Mehrstößelpressen, Pressensstrassen, Stufenpressen, Transferpressen
▪ innerhalb eines einzigen Rahmens einander unterschiedliche Längen von Seitenständern 2 und oberen sowie unteren Querverbindungen 3, 4 und in den Bereichen der Fügegeometrien einander unterschiedliche laterale oder longitudinale Fügearten,
▪ bei parallel hintereinander angeordneten Rahmen von Rahmen zu Rahmen unterschiedliche Längen von Seitenständern 2 und oberen sowie unteren Querverbindungen 3, 4 und unterschiedliche laterale oder longitudinale Fügearten oder
▪ bei in Reihe angeordneten Rahmen von Rahmen zu Rahmen unterschiedliche Längen von Seitenständern 2 und oberen sowie unteren Querverbindungen 3, 4 und unterschiedliche laterale oder longitudinale Fügearten anwendbar sind und dabei erfindungsgemäß erforderliche Werte eines Spannungszustands, Kraftflusses, der Steifigkeit bei reduzierter vertikaler Auffederung v2 erhalten bleiben. Somit kann jeglichen bauseitigen Standortbedingungen eines Pressenbetreibers dadurch entsprochen werden, indem jedes Pressengestell durch vielfältige Konfigurationen von lateralen oder longitudinalen Fügearten, unterschiedliche Längen oder Breiten der Seitenständer oder der oberen und unteren Querverbindungen anpassbar ist.

Das Pressengestell 1 ist auch vorteilhaft ausführbar
▪ mit einem kleineren Transportmaß b für eine die Baueinheiten obere oder untere Querverbindungen 3, 4 umfassende temporäre Transporteinheit gegenüber einem Endmontagemaß B der Presse oder
▪ mit einer Verlängerung der Seitenständer 2 nach unten anstelle betonierter Fundamentstützen oder
▪ durch eine mindestens in einem Seitenständer 2 ausgebildete Aufnahme mindestens einer der Funktionsbaugruppen der Pressen, wie
   ∘ Antriebsaggregat eines sogenannten Automationssystems nebst Zubehör,
   ∘ Traverse für Beleuchtung und Optische Überwachung,
   ∘ Öltank, Luftbehälter, Werkzeugschmierung/ Ziehmittel,
   ∘ Hydraulikleitungen, Kühlleitung und Leistungskabel für Servoantrieb,
   ∘ Steuer-/Regel-/Schaltkasten,
   ∘ Schalttafeln, sonstige Bedienelemente,
   ∘ ServiceBox für manuelle Hilfsgeräte, Reinigungsgeräte, Taschenlampe, Werkzeuge, Druckluft,
   ∘ Zubehör für sonstige Sensorik,
   ∘ schwingungsdämpfende Elemente
   als temporäre Transporteinheit oder für einen Pressenbetrieb.

Es können in durch Wegfall der Zuganker geschaffenen, nutzbaren Hohlräumen schwingungsdämpfende Materialien, wie Granulat, Sand im Seitenständer 2 eingelagert werden.

Darüber hinaus ermöglicht der Wegfall der Zuganker nebst Ankermuttern mehr konstruktive Freiheit bei Ausführung/Lage der Aufstellflächen des Pressentisches, so dass eine schwingungsisolierende Aufstellung (Federelemente) optimal platziert und dimensioniert werden kann, und das bisher kosten- und zeitintensive Anziehen der Ankermuttern mithilfe zur Endmontage beim Betreiber vorliegender, hin- und rückzutransportierender Spannvorrichtung entfällt.

Bei vergleichbarer und erforderlicher Auffederung v, bedeutet dies, dass der Seitenständer 2 eine Steifigkeit erhält, die mindestens der Gesamtsteifigkeit des verspannten Systems nach **Fig. 1a** entspricht.

So können die tragenden Wände der Seitenständer 2 nach innen verstärkt werden durch Einsatz dickerer Bleche bis hin zur Ausführung als Massivständer.

Der typische Querschnitt des Seitenständers 2 kann abschnittsweise in offener oder geschlossener, symmetrischer oder asymetrischer Form ausgeführt werden, um gezielt auf die Verformung des Seitenständers 2 Einfluss zu nehmen oder Funktionsbaugruppen 7 raumoptimierter aufzunehmen.

Das Spiel einer presseeigenen Stößelführung wird über die Steifigkeitsgestaltung bestimmter Abschnitte im Seitenständer 2 gezielt derart beeinflusst, dass ein im oder kurz vor dem Umformprozess vorteilhaft geringes Spiel einstellbar ist.

Wird eine ungleichmäßige /asymmetrische Verteilung der Presskraft durch Verwendung spezieller Stufenwerkzeuge oder bei Mehrstößelpressen erforderlich, können danach die Seitenständer 2 entsprechend Lastaufteilung differenziert dimensioniert werden.

Freigewordene Hohlräume in den Seitenständern 2 können für andere Zwecke genutzt werden, um gemäß **Fig. 4** Funktionsbaugruppen 7, wie z.B. Zusatzaggregate, Bedienelemente, Speicher raumsparend oder schwingungsdämpfende Materialen zu implementieren.

Funktionsbaugruppen 7 der Pressenautomation können zwischen zwei Seitenständern 2 als unterstützender/versteifender Teil des Pressengestells 1 integriert werden. Gleichzeitig würde eine dreiteilige Einheit als vormontierte Baugruppe den Montageaufwand beim Betreiber erleichtern.

Der Montage- und Transportaufwand einer Pressenanlage ließe sich zeitlich und finanziell verringern; kostenintensive hydraulische Hilfsvorrichtungen zum vormaligen Verspannen mittels Zuganker 6 und Ankermuttern entfallen.

Die räumlich geringeren Anforderungen an Fertigungshallen und Betreibergebäude führen zu deutlichen Kostensenkungen.

In ein Rechenprogramm zur konstruktiven Ausgestaltung
a) der mit einer Länge L herzustellenden und lateral oder longitudinal mittels kraftschlüssiger oder kraft - und formschlüssiger Fügegeometrien 5 und lösbarer Verbindungsmittel 5.1 ohne Zugankerverspannung 6 anzuschlagenden Seitenständer 2 an die Querverbindungen 3, 4 oder
b) der unter einer Betriebskraft Fp der Pressen auf Zug zu beanspruchenden Seitenständer 2 oder
c) des mit einer reduzierten vertikalen Auffederung v2 auszulegenden Pressengestells 1
kann erfindungsgemäß ein Programmschritt zur Bestimmung der reduzierten vertikalen Auffederung v2 gemäß der Beziehung v2≤1/n*v1 integriert werden, wobei n=(s+k)/(s+1) gilt und für
v1 = eine vertikale Auffederung eines verspannten Systems unter Einwirkung von Fp 1
v2 = die vertikale Auffederung des erfindungsgemäßen Systems unter Einwirkung von Fp2
n = ein Vorteilsfaktor
s = ein Steifigkeitsverhältnis
k = ein Kostenfaktor
stehen.

Eine Steuer- und Regeleinrichtung für das erfindungsgemäße System eines Gestells für Pressen umfasst
a) mindestens ein im System korrespondierendes, vorzugsweise Dehnmessstreifen umfassendes Messmittel zur Aufnahme von statische und dynamische Kräfte der Presse betreffende Daten der Belastungen in den Seitenständer 2, obere Querverbindung und untere Querverbindung 3, 4 umfassenden Baueinheiten,
b) Auswertung dieser Daten in einem Rechner und
c) Ausgabe von statische und dynamische Kräfte der Presse betreffende Daten für steuer-/regeltechnische Maßnahmen zum elastischen Verhalten von Baueinheiten des Pressengestells 1,
so dass eine belastungsabhängig gesteuerte/geregelte variable Anpassung der Steifigkeit des Pressengestells 1 zur aktiven Verspannung steifigkeitsrelevanter Querschnitte der Seitenständer 2 mittels der oben benannten aktivierbaren Spannelemente möglich wird.

### Gewerbliche Anwendbarkeit

Die Tragweite der Erfindung umfasst einen gezielten Einsatz von kostengünstigerem Material, das schweißtechnisch sehr gut verarbeitbar und weltweit verfügbar ist.

Die maximalen Gewichte und Abmessungen der einzelnen erfindungsgemäß ausführbaren Bauteile bis hin zu einer gesamten Pressenanlage in einem Presswerk werden reduzierbar.

Das erfindungsgemäße System der gezielten Änderung der Steifigkeit der Pressengestelle durch Wegfall der vertikalen Vorspannung bewirkt eine Flexibilisierung oder Erweiterung der Einsatzbereiche der Pressen.

Die Änderung der Ständersteifigkeit durch Aktivieren, Deaktivieren oder Ändern von zusätzlichen verspannbaren Seitenständerquerschnitten gestattet es, das Pressengestell optimal
▪ dem einzusetzenden Werkzeug z.B. für Schneidwerkzeuge einer erhöhten Ständersteifigkeit,
▪ für Umformwerkzeuge auf eine reduzierbare, minimal erforderliche Steifigkeit, um längere Standzeiten von Führungen und sonstigen Verschleißteilen zu erreichen,
anzupassen.

Der gezielte Einsatz von Material in bestimmbaren Querschnittsbereichen der Seitenständer zur Erhöhung der Steifigkeit wirkt sich auf eine Gebrauchswerterhöhung beim Pressenbetreiber aus, sowohl bei der Verarbeitung von hochfesten Teilen als auch auch beim Einsatz von Schneidwerkzeugen hinsichtlich des kritischen Schnittschlages.

Ein Wegfall oder eine Reduzierung der Führungssäulen im Werkzeug bewirkt eine konstruktive Vereinfachung der eingesetzten Werkzeuge, das einen vorteilhafteren Werkstücktransport ermöglicht und Werkzeugkosten verringert.

### Bezugszeichenliste

- 1: Pressengestell
- 2: Seitenständer mit Höhe (= Länge) L
- 3: obere Querverbindung, Kopfstück
- 4: untere Querverbindung, Pressentisch
- 4.1: Fügegeometrie
- 4.2: lösbare Verbindungsmittel
- 4.3: Fügemittel
- 6: Zuganker
- 7: Funktionsbaugruppe

- b: Breite, Transportmaß
- B: Endmontagemaß, Außenabmessung
- L: Höhe der Seitenständer (= Länge der Baueinheit)

- F: Kraft in N
- Fp1: Presskraft
- Fp2: Presskraft
- v: Auffederung in mm
- v1: vertikale Auffederung des verspannten Systems unter Einwirkung von Fp1
- v2: vertikale Auffederung des erfindungsgemäßen Systems unter Einwirkung von Fp2

- vt: Auffederung tie rod aufgrund Vorspannung
- vu: Auffederung upright aufgrund Vorspannung
- s: Steifigkeitsverhältnis Seitenständer zu Zuganker
- n: Vorteilsfaktor
- k: Kostenfaktor

## Patentansprüche

1. System eines Gestells für Pressen, welches als Pressengestell (1) Seitenständer (2), eine obere Querverbindung mit Kopfstück (3) und eine untere Querverbindung (4) mit Pressentisch (4) aufweisende Baueinheiten umfasst und einen statische und dynamische Kräfte der Pressen aufnehmenden geschlossenen und lösbar gefügten Rahmen bildet, wobei
a) die Seitenständer (2) mit einer Länge (L) als Baueinheit herstellbar und lateral oder longitudinal anschlagbar an die Querverbindungen (3, 4) mittels kraftschlüssiger oder kraft - und formschlüssiger Fügegeometrien (5) und lösbaren Verbindungsmitteln (5.1) ohne Zuganker fügbar sind,
b) die Seitenständer (2) unter einer Betriebskraft (Fp) der Pressen auf Zug beansprucht werden,
c) mindestens einer der Seitenständer (2)
- unterschiedlich in seinem Aufbau zu einem der anderen Seitenständer derart gestaltet ist, dass sie sich unter asymmetrisch in die Seitenständer (2) eingeleiteter Betriebskraft symmetrisch verformen, und
- den wirkenden Pressenkräften entsprechende, differenzierte Querschnittsbereiche derart aufweist, dass mindestens ein typischer Querschnitt des Seitenständers (2) abschnittweise in offener oder geschlossener und/oder asymmetrischer Form geführt ist, so dass das Pressengestell (1) eine reduzierte vertikale Auffederung (v2) aufweist.

2. System eines Gestells für Pressen nach Anspruch 1, **dadurch gekennzeichnet, dass** die Seitenständer (2) als Doppelständer in Mehrstößelpressen ausgeführt sind,
und/oder
dass steifigkeitsrelevante Querschnittsbereiche der Seitenständer (2) mittels aktiver Verspannung einen zusätzlichen Querschnitt zur Erhöhung der Steifigkeit erhalten, und/oder dass Seitenständer (2) und Querverbindungen (3, 4) verbindende kraft- und formschlüssige Fügegeometrien (5), Fügemittel (5.2) und lösbare Verbindungsmittel (5.1) entsprechend den wirkenden Presskräften inklusive einer Überlastsicherung ausgelegt sind,
und/oder dass der die Querverbindungen (3, 4) mit den Seitenständern (2) und den Fügegeometrien (5) zum Pressengestell (1) verbundene, Formänderungen und die Gesamtheit der Spannungen und Formänderungen des Betriebs einer Presse ohne Zugankerverspannung aufnehmende Rahmen mindestens eine Baueinheit oder Transporteinheit für die Aufnahme von Funktions-Baugruppen (7) der Presse im Transport- oder Betriebszustand aufweist.

3. System eines Gestells für Pressen nach Anspruch 1, **dadurch gekennzeichnet, dass** mindestens ein Seitenständer (2)
a) außermittig wirkende Betriebskräfte der Pressen berücksichtigend und Bauteilschädigungen vermeidend,
b) nachteiligen elastischen Formänderungen oder Spieländerungen in einer Stößelführung entgegenwirkend oder
c) Mehrstößelpressen optimierend
asymmetrisch zu dem anderen Seitenständer (2) dauerfest dimensionierbar oder ausbildbar ist.

4. System eines Gestells für Pressen nach Anspruch 1, **dadurch gekennzeichnet, dass** mindestens einer der Seitenständer (2) derart ausgeführt ist, dass im zugehörigen Kopfstück (3) anordenbare Teile eines Antriebs im Bereich des Seitenständers (2) mit entsprechend offen gestaltetem Querschnitt oder analoger Montageöffnung zur Reduzierung der Länge des Kopfstücks (3) oder der Presse platzierbar sind, und/oder dass mindestens ein Überlastschutzmittel durch eine Fügegeometrie (5) oder ein Fügemittel (5.2) oder mindestens ein Verbindungsmittel (5.1) gebildet ist.

5. System eines Gestells für Pressen nach Anspruch 1, **dadurch gekennzeichnet, dass** in den Seitenständern (2) oder zwischen diesen und den Querverbindungen (3, 4) als Überlastschutz des Pressengestells (1) auslegbare und als Sollbruchstellenverbindungen, wie Scherbolzen, elastische formschlüssige Verbindungen oder formschlüssige zylindrische Verbindungen, hydraulische oder vorgespannte mechanische Feder ausführbare und bei Überschreitung einer max. Presskraft (Fp) nachgebende Überlastschutzmittel angeordnet sind, und/oder
dass die kraftschlüssigen oder kraft - und formschlüssigen Fügegeometrien (5) oder lösbaren Verbindungsmittel (5.1) in Form von Sollbruchelementen, elastischen Verbindungen, hydraulisch vorgespannten Federelementen, mechanisch vorgespannten Federelementen oder reibschlüssigen Elementen ausgebildet sind.

6. System eines Gestells für Pressen nach Anspruch 1, **gekennzeichnet durch** mindestens eine der Durchbiegung der Querverbindungen (3, 4) entgegenwirkenden Ausführung mittels
∘ breitenballig gestalteten Passfedern oder
∘ Schwalbenschwanzverbindungen, auch mit einseitiger Schräge, oder
∘ ein- oder mehrteiliger Keile und Passfedern, und/oder
**gekennzeichnet durch** sich in ihrer Vorspannkraft selbsttätig nachstehende Verbindungsmittel (5.1) zur Kompensierung von Einlauf - und Setzungserscheinungen in der Verbindung wie Fügegeometrie (5) mittels mindestens einem
∘ federbetätigten konischen Spannsystem oder
∘ hydraulischen Spannsystem oder
∘ federgespannten ein - oder mehrteiligen Keilsystem oder
∘ gewichtskraftgespannten System.

7. System eines Gestells für Pressen nach Anspruch 1, **gekennzeichnet durch** einlaufseitig und auslaufseitig der Presse oder Pressenstufe konstruktiv derart unterschiedlich gestaltete Seitenständer (2), dass den unterschiedlichen, auch phasenversetzten Stufenkräften entsprechend entgegenwirkbar ist und die Tendenz der asymmetrischen Gesamtverformung des Pressengestells (1) unter Betriebskraft reduziert, und/oder durch eine aufgrund reduzierten Stößelführungsspiels insbesondere im Wirkbereich der max. Betriebskraft befindliche Ausführung ohne werkzeuginterne Führung.

8. System eines Gestells für Pressen nach Anspruch 1, **gekennzeichnet durch** in den Fügegeometrien (5) örtlich oder großflächig eingesetzte Gleitelemente zur gezielten Erzeugung von Relativbewegungen zwischen Seitenständer (2) und Querverbindungen (3,4) zur Vermeidung von Passungsrost, und/oder
durch jeweils benachbarte Seitenständer (2) verbindende Traversen zur Erhöhung der Gesamtsteifigkeit des Pressengestells (1).

9. System eines Gestells für Pressen nach Anspruch 1, **gekennzeichnet durch** als Funktionsbaugruppe (7) mittels
∘ Antriebsaggregat für Automation oder
∘ Fluidaggregat incl. Installation oder
∘ sensorischer Teileüberwachung oder
∘ Lichtschranke oder
∘ Beleuchtungsanlage
ausführbare Quer - und Längstraverse, und/oder **dadurch gekennzeichnet, dass** die lösbaren Verbindungsmittel (5.1) axial gelagerte Achsbolzen und Bauelemente gegen Herauswandern sichernd montiert sind.

10. System eines Gestells für Pressen nach Anspruch 1, umfassend Seitenständer (2) und obere sowie untere Querverbindungen (3,4), **gekennzeichnet durch** mindestens ein bei Bedarf aktivierbares Spannelement zur variablen Anpassung der Steifigkeit des Pressengestells (1).

11. System eines Gestells für Pressen nach Anspruch 10, **dadurch gekennzeichnet, dass** das Spannelement hydraulisch, elektromotorisch, pneumatisch, thermisch oder sensorisch aktivierbar ist.

12. System eines Gestells für Pressen nach Anspruch 10 oder 11, **dadurch gekennzeichnet, dass** Spannelemente zu Funktionen oder Einrichtungen umfassend Einrichtungen zur Überlastsicherung oder zum Stößelgewichtsausgleich wirkverbunden sind.

13. System eines Gestells für Pressen nach Anspruch 1, **dadurch gekennzeichnet, dass** der lösbar gefügte Rahmen Seitenständer (2) mit zueinander unterschiedlicher Höhe (L) und/oder obere sowie untere Querverbindungen (3,4) mit zueinander unterschiedlicher Breite (b) aufweist,
und/oder durch ein kleineres Transportmaß (b) der die Baueinheiten obere oder untere Querverbindungen (3, 4) umfassenden temporären Transporteinheit gegenüber einem Endmontagemaß (B) der Presse,
und/oder durch eine Verlängerung der Seitenständer (2) nach unten anstelle betonierter Fundamentstützen.

14. System eines Gestells für Pressen nach einem der Ansprüche 1 bis 13, **gekennzeichnet durch** eine mindestens in einem Seitenständer (2) ausgebildete Aufnahme mindestens einer der Funktionsbaugruppen (7) der Pressen
∘ Antriebsaggregat eines sogenannten Automationssystems nebst Zubehör,
∘ Traverse für Beleuchtung und Optische Überwachung
∘ Öltank, Luftbehälter, Werkzeugschmierung/ Ziehmittel,
∘ Hydraulikleitungen, Kühlleitung und Leistungskabel für Servoantrieb,
∘ Steuer-/Regel-/Schaltkasten,
∘ Schalttafeln, sonstige Bedienelemente,
∘ ServiceBox für manuelle Hilfsgeräte, Reinigungsgeräte, Taschenlampe, Werkzeuge, Druckluft,
∘ Zubehör für sonstige Sensorik,
∘ schwingungsdämpfende Elemente,
als temporäre Transporteinheit oder für einen Pressenbetrieb.

## Claims

1. System of a frame for presses, comprising as a press frame (1) structural units comprising uprights (2), an upper cross connection with a head piece (3) and a lower cross connection (4) with a press table (4) and forms a closed and releasably joined frame that receives static and dynamic forces of the presses, wherein
a) the uprights (2) having a length (L) can be manufactured as a structural unit and joined in abutment laterally or longitudinally to the cross connections (3, 4) by way of non-positive or non-positive and positive joining geometries (5) and releasable connecting means (5.1) without tie rods,
b) the uprights (2) are subjected to tensile stress under an operating force (Fp) of the presses, and
c) at least one of the uprights (2)
- has a structure designed different from that of the other uprights such that it deforms symmetrically under the operating force introduced asymmetrically into the uprights (2), and
- has cross-sectional regions differentiated commensurate with the acting press forces such that at least one typical cross section of the upright (2) is constructed in sections in an open or closed and/or asymmetrical shape, so that the press frame (1) has a reduced vertical deflection (v2).

2. System of a frame for presses according to claim 1, **characterized in that** the uprights (2) are constructed as dual uprights in multi-ram presses,
and/or
that stiffness relevant cross-sectional regions of the uprights (2) receive an additional cross section for increasing the stiffness by way of active bracing, and/or that non-positive and positive joining geometries (5), joining means (5.2) and releasable connecting means (5.1) connecting the uprights (2) and cross connections (3, 4) are designed commensurate with the acting pressing forces and include an overload protection,
and/or that the frame receiving the cross connections (3, 4) with the uprights (2) and the joining geometries (5) connected to the press frame (1) and receiving shape changes and all the stresses and changes in shape of the operation of a press without tie rod bracing has at least one structural unit or transport unit for receiving functional structural units (7) of the press in the transport or operating state.

3. System of a frame for presses according to claim 1 or 2, **characterized in that** at least one upright (2) can be permanently dimensioned or designed asymmetrical in relation to the other upright (2), while
a) taking into account off-center operating forces of the presses and avoiding component damage,
b) counteracting disadvantageous elastic changes in shape or changes in play in a ram guide, or
c) optimizing multi-ram presses.

4. System of a frame for presses according to claim 1, **characterized in that** at least one of the uprights (2) is constructed such that parts of a drive that can be placed in the associated head piece (3) can be positioned in the region of the upright (2) having a suitable open cross-section or similar mounting opening for reducing the length of the head piece (2) or the press, and/or that at least one overload protection means is formed by a joining geometry (5) or a joining means (5.2) or at least one connecting means (5.1).

5. System of a frame for presses according to claim 1, **characterized in that** for overload protection of the press frame (1), overload protection means designed as predetermined break connections, such as shear bolts, elastic positive connections or non-positive cylindrical connections, hydraulic or preloaded mechanical springs, are arranged in the uprights (2) or between the uprights (2) and the cross-connections (3, 4), which yield when a maximum pressing force (Fp) is exceeded, and/or that the non-positive or non-positive and positive joining geometries (5) or releasable connecting means (5.1) are formed as predetermined break elements, elastic connections, hydraulically preloaded spring elements, mechanically preloaded spring elements or frictional elements.

6. System of a frame for presses according to claim 1, **characterized by** at least one design counteracting the deflection of the cross-connections (3, 4) by way of
∘ broad-crowned feather keys, or
∘ dovetail connections, also with a one-sided bevel, or
∘ single- or multi-part wedges and feather keys, and/or
**characterized by** connecting means (5.1) which automatically adjust its preloading force to compensate for run-in and settlement phenomena in the connection, such the as joining geometry (5), by way of at least one
∘ spring-actuated conical clamping system, or
∘ hydraulic clamping system, or
∘ spring-loaded single or multi-part wedge system, or
∘ weight-tensioned system.

7. System of a frame for presses according to claim 1, **characterized by** structurally differently designed uprights (2) at the inlet side and the outlet side of the press or the press stage so as to suitably counteract the different stage forces, even having phase-offsets, and to reduce the tendency of asymmetric overall deformation of the press frame (1) under the operating force, and/or by a design without a tool-internal guide due to reduced ram guide play, especially in the effective range of the max. operating force.

8. System of a frame for presses according to claim 1, **characterized by** sliding elements used locally or over a large area in the joint geometries (5) for the targeted generation of relative movements between the upright (2) and cross connections (3, 4) to prevent fretting corrosion, and/or by traverses connecting adjacent uprights (2) to increase the overall stiffness of the press frame (1).

9. System of a frame for presses according to claim 1, **characterized by** a cross and longitudinal traverse implemented as a functional structural unit (7) comprising
∘ a drive unit for automation, or
∘ a fluid unit including installation, or
∘ a sensory part/workpiece monitoring, or
∘ a light barrier, or
∘ a lighting system, and/or
**characterized in that** the releasable connecting means (5.1) are axially mounted axle bolts and components preventing wandering out.

10. System of a frame for presses according to claim 1, comprising uprights (2) and upper and lower cross connections (3, 4), **characterized by** at least one clamping element that can be activated when needed, for variable adjustment of the stiffness of the press frame (1).

11. System of a frame for presses according to claim 10, **characterized in that** the clamping element can be activated hydraulically, electromotively, pneumatically, thermally or by sensors.

12. System of a frame for presses according to claim 10 or 11, **characterized in that** the clamping elements are effectively connected to functions or equipment, comprising equipment for overload protection or for balancing mass of the ram.

13. System of a frame for presses according to claim 1, **characterized in that** the releasably joined frame comprises uprights (2) having a mutually different height (L) and/or upper and lower cross connections (3,4) having a mutually different width (b), and/or by a smaller transport dimension (b) of the temporary transport unit comprising the structural units upper or lower cross connections (3, 4) compared to a final structural unit dimension (B) of the press, and/or by an extension of the uprights (2) downwards instead of concrete foundation supports.

14. Press frame (1) according to one of claims 1 to 13, **characterized by** a receptacle, which is formed in at least one upright (2), of at least one of the functional structural units (7) of the presses
∘ Drive unit of a so-called automation system together with accessories,
∘ Traverse for lighting and optical surveillance,
∘ Oil tank, air tank, tool lubrication/drawing agent,
∘ Hydraulic lines, cooling line and power cable for servo drive,
∘ Control/regulation/switch box,
∘ Control panels, other operating elements,
∘ Service box for manual auxiliary devices, cleaning devices, flashlights, tools, compressed air,
∘ Accessories for other sensors,
∘ Vibration damping elements
as a temporary transport unit or for a press operation.

## Revendications

1. Système d'un bâti pour presses, lequel comprend en tant que bâti de presse (1) des montants latéraux (2), des unités de construction comportant, une liaison transversale supérieure avec pièce de tête (3) et une liaison transversale inférieure (4) avec des unités de construction comportant un plateau de presse (4) et forme un cadre fermé absorbant les forces statiques et dynamiques des presses et assemblé de façon amovible, sachant que
a) les montants latéraux (2) peuvent être fabriqués avec une longueur (L) en tant qu'unité de construction et montés en butée latéralement et longitudinalement sur les liaisons transversales (3, 4) au moyen de géométries d'assemblage (5) par conformité de force ou par conformité de force et de forme et de moyens de liaisons amovibles (5.1) sans tirant d'ancrage,
b) les montants latéraux (2) sont sollicités en traction sous une force de fonctionnement (Fp) des presses,
c) au moins un des montants latéraux (2)
- est structuré différemment dans sa constitution par rapport à un des autres montants latéraux de telle manière qu'ils se déforment de façon symétrique sous la force de fonctionnement initiée asymétriquement dans les montants latéraux (2), et
- comporte des zones de section différenciées correspondant aux forces de pression agissantes de telle manière qu'au moins une section typique du montant latéral (2) est guidée par endroits sous une forme ouverte ou fermée et/ou symétrique de telle sorte que le bâti de presse (1) comporte une détente verticale réduite (v2).

2. Système d'un bâti pour presses selon la revendication *1,* ***caractérisé en* ce que** les montants latéraux (2) sont exécutés sous la forme de montants doubles dans les presses à coulisseaux multiples,
et/ou
***en ce* que** les zones de section importantes pour la rigidité des montants latéraux (2) reçoivent au moyen d'un serrage actif une section supplémentaire pour augmenter la rigidité,
et/ou ***en ce* que** des géométries d'assemblage (5) par conformité de force et de forme reliant les montants latéraux (2) et les liaisons transversales (3,4), des moyens d'assemblage (5.2) et des moyens de liaison amovibles (5.1) correspondant aux forces de pression agissantes y compris une sécurité de surcharge sont conçus,
et/ou **en ce que** le cadre recevant les liaisons transversales (3, 4) avec les montants latéraux (2) et relié aux géométries d'assemblage (5) au bâti de presse (1), les modifications de forme et la totalité des contraintes et des modifications de forme du fonctionnement d'une presse sans serrage par tirant d'ancrage comporte au moins une unité de construction ou une unité de transport pour le logement des modules fonctionnels (7) de la presse à l'état de transport ou de fonctionnement.

3. Système d'un bâti pour presses selon la revendication *1,* ***caractérisé en* ce *qu'***au moins un montant latéral (2) peut être dimensionné ou constitué dans la durée de façon asymétrique par rapport aux autres montants latéraux
a) en tenant compte des forces de fonctionnement des presses agissant de façon excentrée et en évitant des dommages de composants,
b) en contrecarrant les modifications de forme élastiques désavantageuses ou variations de jeu dans un guidage de coulisseau, ou
c) en optimisant les presses à coulisseaux multiples.

4. Système d'un bâti pour presses selon la revendication 1, ***caractérisé en* ce *qu'***au moins un des montants latéraux (2) est exécuté de telle manière que les pièces d'un entraînement pouvant être disposées dans la pièce de tête (3) correspondante peuvent être placées dans la zone du montant latéral (2) avec une section conçue conformément ouverte ou une ouverture de montage analogue pour réduire la longueur de la pièce de tête (3) ou de la presse, et/ou
***en ce qu'***au moins un moyen de protection contre la surcharge est formé par une géométrie d'assemblage (5) ou un moyen d'assemblage (5.2) ou au moins un moyen de liaison (5.1).

5. Système d'un bâti pour presses selon la revendication 1, ***caractérisé en ce que*** des moyens de protection de surcharge concevables en tant que protection de surcharge du bâti de presse (1) et pouvant être exécutés en tant que liaisons à point de rupture théorique, comme des goujons de cisaillement, des liaisons élastiques par conformité de forme ou des liaisons cylindriques par conformité de forme, ou des ressorts hydrauliques ou mécaniques précontraints et cédant en cas de dépassement d'une force de pression maximale (Fp) sont disposés dans les montants latéraux (2) ou entre ceux-ci et les liaisons transversales (3.4), et/ou
***en ce que*** les géométries d'assemblage (5) par conformité de force ou par conformité de force et de forme ou des moyens de liaison amovibles (5.1) sont constitués sous la forme d'éléments à rupture théorique, de liaisons élastiques, d'éléments faisant ressort hydrauliquement précontraints, d'éléments faisant ressort mécaniquement précontraints ou d'éléments par conformité de frottement.

6. Système d'un bâti pour presses selon la revendication 1*, **caractérisé par*** au moins une exécution s'opposant à la déformation par flexion des liaisons transversales (3, 4) au moyen
∘ de ressorts d'ajustage à structure bombée, ou
∘ de liaison à queue d'aronde, également avec chanfrein unilatéral, ou
∘ de clavettes et ressorts d'ajustage en une ou plusieurs pièces, et/ou
***caractérisé par*** des moyens de liaison (5.1) se rajustant automatiquement par leur force de précontrainte pour compenser les phénomènes d'entrée et de tassement dans la liaison comme la géométrie d'assemblage (5) au moyen d'au moins
∘ un système de serrage conique à ressort, ou
∘ un système de serrage hydraulique, ou
∘ un système à clavette en une ou plusieurs pièces contraint par ressort, ou
∘ un système contraint par le poids.

7. Système d'un bâti pour presses selon la revendication 1, ***caractérisé par*** des montants latéraux (2) structurés du point de vue conception du côté entrée et du côté sortie de la presse ou de l'étage de presse de telle manière que les forces d'étage différentes, également déphasées peuvent être opposables de façon correspondante et la tendance à la déformation totale asymétrique du bâti de presse (1) sous la force de fonctionnement est réduite, et/ou
par une exécution en raison d'un jeu de guidage de coulisseau réduit se trouvant en particulier dans la zone fonctionnelle de la force de fonctionnement maximale sans guidage interne d'outil.

8. Système d'un bâti pour presses selon la revendication 1, ***caractérisé par*** des éléments coulissants introduits localement ou de grande surface dans les géométries d'assemblage (5) pour la production envisagée de mouvements relatifs entre les montants latéraux (2) et les liaisons transversales (3, 4) pour éviter de la rouille de grippage, et/ou
par des traverses reliant respectivement les montants latéraux (2) voisins pour augmenter la rigidité générale du bâti de presse (1).

9. Système d'un bâti pour presses selon la revendication 1, ***caractérisé par*** des traverses transversales et longitudinales exécutables sous la forme d'un module fonctionnel (7) au moyen
∘ d'un groupe d'entraînement pour automatisation, ou
∘ d'un groupe de fluide y compris une installation, ou
∘ d'un contrôle de détection de pièces, ou
∘ d'une barrière lumineuse, ou
∘ d'une installation d'éclairage,
et/ou ***caractérisé en* ce que** les moyens de liaison (5.1) amovibles sont montés bloquant les tiges d'axe et les éléments de construction logés axialement contre tout détachement.

10. Système d'un bâti pour presses selon la revendication 1, comprenant des montants latéraux (2) et des liaisons transversales supérieures et inférieures (3,4), ***caractérisé par*** au moins un élément de serrage pouvant être activé en cas de besoin pour l'adaptation variable de la rigidité du bâti de presse (1).

11. Système d'un bâti pour presses selon la revendication 10, ***caractérisé en ce* que** l'élément de serrage peut être activé de façon hydraulique, par un moteur électrique, de façon pneumatique, thermique ou par un système de détection.

12. Système d'un bâti pour presses selon la revendication 10 ou 11, ***caractérisé en* ce que** des éléments de serrage sont reliés de façon fonctionnelle pour le fonctionnement ou des agencements comprenant des systèmes pour la sécurisation contre la surcharge ou pour l'équilibrage de poids de coulisseau.

13. Système d'un bâti pour presses selon la revendication 1, ***caractérisé en ce* que** le cadre assemblé de façon amovible comporte des montants latéraux (2) avec une hauteur (L) différente les uns par rapport aux autres et/ou des liaisons transversales supérieures et inférieures (3, 4) avec une largeur (b) différente les unes par rapport aux autres,
et/ou par une dimension de transport (b) plus petite de l'unité de transport temporaire comprenant les unités de construction, liaisons transversales supérieures ou inférieures (3,4), par rapport à une dimension de montage finale (B) de la presse,
et/ou par un prolongement des montants latéraux (2) vers le bas à la place de supports de fondation bétonnés.

14. Système d'un bâti pour presses selon l'une quelconque des revendications 1 à 13, ***caractérisé par*** un logement constitué au moins dans un montant latéral (2) d'au moins un des modules fonctionnels (7) des presses
∘ ensemble d'entraînement d'un dit système automatisé outre les accessoires,
∘ traverse pour éclairage et contrôle optique,
∘ réservoir d'huile, réservoir d'air, lubrification d'outil, moyens d'étirage,
∘ conduites hydrauliques, conduite de réfrigération et câbles de puissance pour servomécanisme,
∘ boîtier de commande/de régulation/ de connexions,
∘ tableaux de connexions, autres éléments de commande,
∘ ServiceBox pour appareils auxiliaires manuels, appareils de nettoyage, lampe de poche, outils, air comprimé,
∘ accessoires pour divers systèmes de détection,
∘ éléments amortisseurs de vibrations,
en tant qu'unité de transport temporaire ou pour un fonctionnement de presse.
